# EUROPÄISCHE PATENTSCHRIFT

(11) **EP 0 167 715 B1**
(45) Veröffentlichungstag und Bekanntmachung des Hinweises auf die Patenterteilung: **19.11.1987**
(21) Anmeldenummer: 85103862.0
(22) Anmeldetag: 29.03.1985
(51) Int. Cl.: B65H 19/26

(54) **Rollenwechseleinrichtung für Hülsen mit unterschiedlichen Durchmessern**
Apparatus for replacing rolls for mandrels with different diameters
Dispositif de changement de rouleaux pour mandrins à diamètres différents

(30) Priorität: 11.07.1984 DE 3425490
(43) Veröffentlichungstag der Anmeldung: 15.01.1986
(73) Patentinhaber: SMG Stahlkontor Maschinenbau GmbH, D-3250 Hameln 1 (DE)
(72) Erfinder: Lüttge, Dieter, D-3250 Hameln 1 (DE); Spötter, Helmut, D-4923 Extertal 1 (DE); Cichon, Erwin, D-3250 Hameln 1 (DE)
(74) Vertreter: Patentanwälte Dipl.-Ing. Bodo Thielking Dipl.-Ing. Otto Elbertzhagen

## Beschreibung

Die Erfindung betrifft eine Vorrichtung zum Rollenwechsel und Querschneiden für Mehrfachwickelmaschinen von Warenbahnen, mit mindestens zwei Wickelstellen, deren Zentrum auf einem gemeinsamen Schwenkkreis um den Mittelpunkt des Wickelstellenhalters angeordnet ist, fernermiteinem mindestens eine Umlenkwalze aufweisenden Halter, derfür ein Umlenken der zulaufenden Warenbahn um die leere Wickelhülse ausgebildet ist, ferner mit einem Querschneider zum Abtrennen der Warenbahn an einer Schnittstelle hinter der Wickelhülse und vor der Umlenkwalze sowie mit einer Andruckwalze zum Andrükken der zulaufenden Warenbahn an die Wickelhülse.

Vorrichtungen dieser Art sind in unterschiedlichen Ausführungen bekannt (z.B. DE-A-2 534 588; DD-A-90 466). Beim Aufwickeln von kontinuierlich und schnell zugeführten Warenbahnen zu einer Mehrfachwickelmaschine kommt es darauf an, die laufende Warenbahn möglichst schnell von der fertig gewickelten Rolle auf die leere Wickelhülse umzulegen und nach dem Abtrennen der Warenbahn den neuen Bahnanfang möglichst faltenfrei auf die leere Wickethülse anzulegen.

Der Umstellungsprozess soll ohne Unterbrechung der Produktion möglich sein. Hierbei ist es bisher erforderlich, die Warenbahn in Abhängigkeit von ihren Eigenschaften auf jeweils einen bestimmten Wickelhülsendurchmesser aufzuwickeln und sämtliche Teile der Wechselvorrichtung und Quertrenneinrichtung auf den entsprechenden, gleichbleibenden Wickelhülsendurchmesser abzustimmen. Die bekannten Vorrichtungen erlauben einen schnellen Rollenwechsel deshalb nur, solange Material mit gleichen Eigenschaften auf Wickelhülsen gleichen Durchmessers gewickelt wird.

Bei einer Änderung des Wickelhülsendurchmessers, wie er beispielsweise wegen geänderter Materialeigenschaften erforderlich sein kann, sind zeitaufwendige Justierarbeiten an der Wechselvorrichtung erforderlich. Es wird angestrebt, den Anfang der abgetrennten Warenbahnen bei der Umschlingung um die leere Wickelhülse als Zipfel zum faltenfreien Anlegen so kurz wie möglich zu halten. Bei Umstellung auf einen anderen Wickelhülsendurchmesser muss daher entweder die Produktion unterbrochen werden oder es müssen unfallträchtige und risikoreiche Einrichtarbeiten durchgeführt werden, um die Lage des Quertrennmessers, die Umlenkwalze für die die leere Wickelhülse umschlingende Warenbahn, die Stellung der Wickelhülse im Wickelstellenhalter und bei Bedarf auch den Gegenhalter auf die neuen Verhältnisse abzustimmen.

Diese komplizierten Justierarbeiten sind nicht nur zeitaufwendig und kostspielig, sie erfordern auch hochqualifizierte Fachleute an den Produktionsanlagen, damit eine optimale Einstellung überhaupt erreicht werden kann.

Der Erfindung liegt die Aufgabe zugrunde, eine Vorrichtung der als bekannt vorausgesetzten Arₜ so auszubilden, dass sie einen Wechsel von Wickelhülsen unterschiedlichen Durchmessers ohne Umstellarbeiten und ohne Unterbrechung des Warenbahnzulaufs ermöglicht.

Die Lösung dieser Aufgabe erfolgt mit den Merkmalen des Kennzeichnungsteils von Anspruch 1.

Bei der erfindungsgemässen Konstruktion bleibt der Mittelpunkt der Hülsen - unabhängig von der Art der Aufnahme - auch bei unterschiedlichen Durchmessern stets auf dem Schwenkkreis. In Abhängigkeit von dem Durchmesser erfolgt lediglich eine Verlagerung des Mittelpunkts um die halbe Differenz der Durchmesser zwischen der kleinsten Hülse und der davon abweichenden Hülse. Es fällt also bei den Wickelhülsen aller Durchmesser die Schnittgerade zwischen dem Schwenkkreis und den Umfangsflächen der Leerhülsen stets gleich. Die Schnittstelle liegt unmittelbar im Bereich des Schwenkkreises in unmittelbarer Nähe der Schnittgeraden zwischen Schwenkkreis und Umfangsfläche der Leerhülsen.

Es ist deshalb möglich, die Lage der Schneideinrichtung gegenüber der bei allen Hülsendurchmessern gleichen Schnittsgeraden zwischen Schwenkkreis und Umfangsfläche stets unverändert zu lassen und auch beim Einsatz unterschiedlicher Wickelhülsendurchmesser auf jegliche Einstellarbeiten zu verzichten. Es ist sehr einfach möglich, die Lage des Mittelpunkts der unterschiedlichen Wickelhülsen stets so einzustellen, dass bei allen unterschiedlichen Wickelhülsen die Schnittgerade zwischen Schwenkkreis und Umfangsfläche stets gleich bleibt. Dies kann beispielsweise programmgesteuert erfolgen, es ist aber auch möglich, die Lage der leeren Wickelhülsen abzutasten und danach die Verschwenkung des Wickelstellenhalters gegenüber der Ausgangslage vorzunehmen.

Bei der erfindungsgemässen Vorrichtung entfallen sämtliche Justierarbeiten. Die Zahl der Bauteile wird verringert, da früher erforderliche zahlreiche Justieranschläge, die den unterschiedlichen Wickelhülsendurchmessern entsprechen, völlig fortfallen. Auch das grosse Unfallrisiko entfällt.

Nachstehend werden bevorzugte Ausführungsformen der Erfindung anhand der Zeichnung im einzelnen beschrieben.

Es zeigen:
Fig. 1 eine schematische Darstellung einer ersten Ausführungsform,
Fig. 2 eine vergrösserte Darsstellung im Schnittbereich mit Leerhülsen unterschiedlicher Durchmesser,
Fig. 3 eine zweite Ausführungsform mit einer anderen Quertrenneinrichtung,
Fig. 4 ein weiteres Ausführungsbeispiel mit einer dritten Quertrenneinrichtung,
Fig. 5 ein weiteres Ausführungsbeispiel mit einer vierten Quertrenneinrichtung.

Die Mehrfachwickelvorrichtung ist insgesamt mit 1 bezeichnet. Sie besitzt zwei schwenkbar auf einem nicht näher dargestellten Wickelstellenhalter angeordnete Wickelstellen 2 und 3. Die Zentren der Wickelstellen 2 und 3 liegen auf einem gemeinsamen Schwenkkreis 4, dessen Mittelpunkt 1a den Drehpunkt des Wickelstellenhalters darstellt.

Eine Wechseleinrichtung ist mit 5 bezeichnet und besitzt zwei Umlenkwalzen 6 und 7 sowie ein um den Drehpunkt der Umlenkwalze 7 schwenkbar angeordnetes Quertrennmessers 8 mit einem diesem zugeordneten Gegenhalter 9.

Bei der Wechseleinrichtung 5 ist ferner noch eine Andruckwalze 10 vorgesehen, deren Anpresskraft eingestellt werden kann.

Die Wickelstellen 2 und 3 sind geeignet, Wickelhülsen 11, 12, 13 und 14 unterschiedlichen Durchmessers aufzunehmen, und zwar wahlweise achslos oder mit Wickelwellen.

Beim Wickelvorgang wird zunächst die Warenbahn 15 aus einer Produktionsmaschine kommend der Mehrfachwickelvorrichtung 1 über die Andruckwalze 10 zugeführt und an einer Wickelstelle 2 oder 3 aufgewickelt.

Wenn der gewünschte Wickeldurchmesser erreicht ist, schwenkt die leere Wickelhülse 11, 12, 13 oder 14 zu einem allen Wickelhülsen gemeinsamen Haltepunkt, nämlich zur Schnittgeraden 16 zwischen Schwenkkreis 4 und Aussendurchmesser. Aus Fig. 2 ist ersichtlich, dass die Mittelpunkte 12a, 13a oder 14a der grösseren Wickelhülsen 12, 13 und 14 jeweils um die halbe Durchmesserdifferenz gegenüber dem Durchmesser der Wickelhülse 11 versetzt sind. Die Arretierung des Wickelstellenhalters in der dem jeweiligen Durchmesser entsprechenden Position kann in unterschiedlicher Weise gesteuert werden, beispielsweise mittels eines nicht dargestellten Grenzschalters, einer Fotozelle oder eines Prozessrechners.

Nachdem die leere Wickelhülse 11, 12, 13 oder 14 in die vorgesehene Position geschwenkt ist, erfolgt ein Einschwenken der Wechseleinrichtung 5, die mittels der Umlenkwalzen 6 und 7 die leere Wickelhülse 11, 12, 13 oder 14 umschlingt.

Der Gegenhalter 9 wird zwischen der Andruckwalze 10 und der laufenden Warenbahn 15 zur Umlenkwalze 7 zugestellt. Zum Trennen der Warenbahn 15 schlägt das Quertrennmesser 8 auf die laufende Warenbahn 15 an einer Schnittstelle zwischen der leeren Wickelhülsen 11, 12, 13 oder 14 und dem Gegenhalter 9 bis vor die Andruckwalze 10. Der Warenbahnrest wird weiterhin der Wickelstelle 3 zugeführt, während der neue Bahnanfang als Zipfel 17 zwischen der Andruckwalze 10 und der Wickelhülse 11, 12, 13 oder 14 geführt und aufgewickelt wird.

Um den Zipfel 17 bei hohen Bahngeschwindigkeiten und allen unterschiedlichen Durchmessern der Wickelhülsen 11,12,13 oder 14 für ein faltenfreies Anlegen an diese Wickelhülsen so kurz wie möglich zu halten, ist es wichtig, dass das Aufsetzen des Quertrennmessers 8 auf die Warenbahn an einer Stelle annähernd auf dem Schwenkkreis 4 oder innerhalb des Schwenkkreises 4 erfolgt.

Bei der Ausführungsform gemäss Fig. 2 ist die Warenbahn 15 durch das Quertrennmesser 8 getrennt und der Anfang der nachfolgenden Wartenbahn als Zipfel 17 an die Wickelhülse angelegt. Eine Bürste oder ein Luftstrahl kann der Warenbahn 15 als Anlagehilfe 18 dienen.

Die Schnittgerade aller unterschiedlichen Hülsen 11, 12, 13 und 14 ist so gewählt, dass das Aufsetzen des Quertrennmessers auf die Warenbahn 15 bei der kleinsten Wickelhülse 11 nahezu auf dem Schwenkkreis 4 und bei den Wickelhülsen 11, 12, 13 und 14 innerhalb des Schwenkkreises 4 erfolgt. Die auslaufende Warenbahn 15 von allen Wickelhülsen 11, 12, 13 und 14 zu der Umlenkwalze 7 bildet bei unveränderter Position und Bewegung des Quertrennmessers bis zu deren Trennpunkt kurze Zipfel 17, die faltenfrei und ohne Umschlag zwischen die Andruckwalze 10 geführt werden.

Bei der Ausführungsform gemäss Fig. 3 ist wegen eines anderen Drehpunkts die Schwenkrichtung des Quertrennmessers 8' verändert. Auch hier erfolgt das Aufsetzen des Quertrennmessers auf die auslaufende Warenbahn in der gleichen Weise wie bei der ersten Ausführungsform entweder auf dem Schwenkkreis oder innerhalb des Schwenkkreises.

Im Ausführungsbeispiel gemäss Fig. 4 ist das Quertrennmesser 8" als Sichel- oder Hakenmesser ausgebildet und an einen Führungsschlitten 19 quer über die Wickelhülsen 11, 12, 13 und 14 geführt. Auch hier liegt die Schnittstelle auf dem Schwenkkreis oder innerhalb des Schwenkkreises 4.

Bei der Ausführungsform 5 ist es möglich, mit einem begrenzt schwenkbaren Quertrennmesser 8"', das in einem Führungsschlitten 19 quer zur Warenbahn 15 geführt ist, im Bereich der Schnittgeraden 16 zu trennen. Damit ein Trennen der Warenbahn 15 mittels des Quertrennmessers 8"' nahezu auf dem Schwenkkreis4füralleWickelhülsen 11, 12, 13und 14 möglich ist, wird die Warenbahn 15 mittels einer verschwenkbaren Umlenkwalze 20 so weit um die leere Wickelhülse herumgeführt, dass sie erst am Schwenkkreis 4 oder ausserhalb des Schwenkkreises 4 von der leeren Wickelhülse abläuft.

## Patentansprüche

1. Vorrichtung zum Rollenwechsel und Querschneiden für Mehrfachwickelmaschinen von Warenbahnen, mit mindestens zwei Wickelstellen (2; 3), deren Zentrum auf einem gemeinsamen Schwenkkreis (4) angeordnet ist, ferner mit einem mindestens eine Umlenkwalze (6; 7) aufweisenden Halter (5), der für ein Umlenken der zulaufenden Warenbahn (15) um die leere Wickelhülse (11; 12; 13; 14) ausgebildet ist, ferner mit einem Querschneider (8) zum Abtrennen der Warenbahn (15) an einer Schnittstelle hinter der Wickelhülse und vor der Umlenkwalze sowie mit einer Andruckwalze (10) zum Andrücken der zulaufenden Warenbahn an die Wickelhülse, dadurch gekennzeichnet, dass der Wickelstellenhalter in unterschiedlichen Positonen derart arretierbar ist, dass die Lage der Schneideinrichtung (8; 8' ; 8"; 8"') gegenüber der Schnittgeraden (16) zwischen Schwenkkreis (4) und Umfangsfläche von Leerhülsen (11; 12; 13; 14) unterschiedlichen Durchmessers stets im wesentlichen gleich ist und die Schnittstelle für sämtliche Leerhülsen unterschiedlicher Durchmesser unmittelbar im Bereich des Schwenkkreises (4) liegt.

2. Vorrichtung nach Anspruch 1, dadurch gekennzeichnet, dass die Schnittstelle auf dem Schwenkkreis (4) oder innerhalb des Schwekkreises (4) liegt.

3. Vorrichtung nach Anspruch 1 oder 2, dadurch gekennzeichnet, dass auf der der Schneideinrichtung (8; 8'; 8"; 8"') abgewandten Seite der Warenbahn (15) ein Gegenhalter (9) vorgesehen ist, der in eine bei allen unterschiedlichen Wickelhülsendurchmessern stets gleiche Wirkstellung verfahrbar ist.

## Claims

1. Apparatus for changing a roll and for crosscutting on multiple winding machines for webs of material, with at least two winding stations (2; 3), the centre of which is located an a common pivoting circle (4), also with a holder (5) having at least one deflecting roller (6; 7) and designed to deflect the incoming web of material (15) round the empty winding tube (11; 12; 13; 14), furthermore with a cross- cutter (8) for severing the web of material (15) at a cutting point behind the winding tube and in front of the deflecting roller, and with a pressure roller (10) for pressing the incoming web of material against the winding tube, characterized in that the winding- station holder can be retained in different positions, in such a way that the position of the cutting device (8; 8' ; 8"; 8'") relative to the straight cutting line (16) between the pivoting circle (4) and the peripheral surface of empty tubes (11; 12; 13; 14) of differing diameter is always essentially the same, and the cutting point for all empty tubes of differing diameters is located in the immediate region of the pivoting circle (4).

2. Apparatus according to claim 1, characterized in that the cutting point is located on the pivoting circle (4) or within the pivoting circle (4).

3. Apparatus according to claim 1 or 2, characterized in that on the side of the web of material (15) facing away from the cutting device (8; 8' ; 8"; 8"') there is an abutment (9) moveable into an operative position which is always the same for all different winding-tube diameters.

## Revendications

1. Dispositif de changement de rouleaux et de coupe transversale pour des machines de bobinage multiple de bandes de matière, avec au moins deux postes de bobinage (2; 3), dont le centre est situé sur un cercle de basculement (4) commun, avec en outre un support (5) présentant au moins un rouleau de renvoi (6; 7) et qui est conçu de façon à dévier la bande de matière (15) entrante autour du mandrin (11; 12; 13; 14) vide, avec en outre une cisaille transversale (8) pour couper la bande de matière (15) en un point de coupe situé après le mandrin de bobinage et avant le rouleau de renvoi ainsi qu'avec un reouleau applicateur (10) pour appliquer la bande de matière entrante sur le mandrin de bobinage, caractérisé en ce que le support des postes de bobinage peut être arrêté dans différentes positions de telle façon que la position du dispositif de coupe (8; 8' ; 8" ; 8"') soit toujours essentiellement identique par rapport à la droite d'intersection (16) entre le cercle de basculement (4) et la surface latérale des mandrins vides (11; 12; 13; 14) de différents diamètres et que le point de coupe pour tous les mandrins vides de différents diamètres soit situé immédiatement dans la zone du cercle de basculement (4).

2. Dispositif suivant la revendication 1, caractérisé en ce que le point de coupe est situé sur le cercle de basculement (4) ou à l'intérieur du cercle de basculement (4).

3. Dispositif suivant la revendication 1 ou 2, caractérisé en ce que, du côté de la bande de matière (15) situé à l'opposé du dispositif de coupe (8; 8'; 8"; 8"' il est prévu une contre-lame (9) qui peut être amenée dans une position de travail toujours identique pour tous les diamètres différents des mandrins de bobinage.
